# FASCICULE DE BREVET EUROPEEN

(11) **EP 0 538 155 B1**
(45) Date de publication et mention de la délivrance du brevet: **12.02.1997**
(21) Numéro de dépôt: 92420357.3
(22) Date de dépôt: 09.10.1992
(51) Int. Cl.: H01H 71/24, H01H 69/00

(54) **Procédé de fabrication d'un déclencheur électromagnétique à percuteur surmoulé et déclencheur ainsi obtenu**
Herstellungsverfahren für einen Magnetauslöser mit eingegossenem Schlagbolzen und danach hergestellter Auslöser
Manufacturing process for an electromagnetic trip device with molded-in striker and trip device so obtained

(30) Priorité: 14.10.1991 FR 9112726
(43) Date de publication de la demande: 21.04.1993
(73) Titulaire: SCHNEIDER ELECTRIC SA, 92100 Boulogne Billancourt (FR)
(72) Inventeur: Mazuit, Gérard, F-38050 Grenoble Cedex 9 (FR); Finet, Jean-Marc, F-38050 Grenoble Cedex 9 (FR); Reynaud, François, F-38050 Grenoble Cedex 9 (FR)
(74) Mandataire: Hecké, Gérard

(56) Documents cités:
- EP-A- 0 041 049
- EP-A- 0 369 899
- DE-U- 7 017 627
- DE-U- 8 527 361
- GB-A- 2 000 379

## Description

La présente invention concerne de façon générale un procédé de fabrication d'un déclencheur électro-magnétique pour disjoncteur selon le préambule de la revendication 1. L'invention concerne aussi un tel déclencheur électromagnétique pour disjoncteur selon le préambule de la revendication 5.

Les disjoncteurs sont généralement constitués par un interrupteur comprenant un contact mobile et un contact fixe et par un déclencheur qui vient actionner l'interrupteur pour l'ouvrir lorsque l'intensité de courant électrique qui traverse le disjoncteur dépasse un seuil prédeterminé. Le disjoncteur comporte généralement un déclencheur thermique et un déclencheur électromagnétique. Un tel déclencheur électromagnétique constitue une pièce relativement encombrante, chère et délicate, en particulier lorsqu'il est utilisé dans un disjoncteur miniaturisé destiné à être fabriqué en très grande série à faibles coûts.

Le déclencheur électromagnétique est difficile à réaliser parce qu'il comporte des pièces mécaniques mobiles qui peuvent être à l'origine de problèmes de fiabilité, d'usure, de dérive du réglage, etc.

Un déclencheur électromagnétique très répandu comprend une culasse sur laquelle est monté un noyau fixe. Un fourreau est monté autour du noyau fixe qui est généralement de forme cylindrique et ce fourreau forme dans le prolongement du noyau fixe une cavité cylindrique dans laquelle vient se loger de façon à pouvoir coulisser axialement un noyau mobile. Une bobine entoure le fourreau, et le courant électrique traversant le disjoncteur traverse cette bobine. Le noyau mobile est poussé en permanence par un ressort dans le sens d'éloignement par rapport au noyau fixe de telle sorte qu'un entrefer est créé entre une face plane perpendiculaire du noyau mobile et une face plane perpendiculaire en regard du noyau fixe, cet entrefer étant situé sensiblement dans la partie centrale médiane du fourreau. Une tige de déclenchement est fixée par l'une de ses extrémités au noyau mobile et traverse de part en part le noyau fixe au travers d'un alésage ménagé axialement dans le noyau fixe, de façon à ce que son autre extrémité se projette à l'extérieur du déclencheur électromagnétique. Lorsqu'un courant électrique intense traverse la bobine, la force d'attraction du noyau mobile vers le noyau fixe dépasse la force de rappel du ressort et le noyau mobile se déplace brusquement vers le noyau fixe et entraîne dans son déplacement la tige de déclenchement qui sort davantage du déclencheur en venant actionner l'interrupteur du disjoncteur afin d'ouvrir brusquement le circuit, c'est à dire d'écarter le contact mobile du contact fixe de l'interrrupteur.
Le document DE-U-7017627 décrit un déclencheur électromagnétique comprenant un noyau fixe adapté pour être monté sur une culasse, un noyau mobile entre une position éloignée du noyau fixe et une position rapprochée du noyau fixe, et une tige de déclenchement en matériau métallique reliée au noyau mobile et passant au travers du noyau fixe, ladite tige de déclenchement s'étendant à la fois au travers d'un alésage du noyau fixe et au travers d'un trou de passage du noyau mobile, la tige de déclenchement étant surmoulée à l'intérieur du noyau mobile. Le montage d'un tel déclencheur est compliqué.

Pour des disjoncteurs fabriqués à moindre coût en très grande série, il est essentiel que le déclencheur électromagnétique soit particulièrement bon marché tout en restant cependant très fiable.

Un objet de la présente invention consiste à fournir un procédé de fabrication d'un déclencheur électromagnétique, ce procédé étant particulièrement simple à mettre en oeuvre, de telle sorte que le déclencheur électromagnétique soit particulièrement bon marché tout en restant très fiable.
Un autre objet de la présente invention consiste à fournir un tel déclencheur électromagnétique dont la conception originale le rend très bon marché et très fiable.

L'invention concerne donc un procédé de fabrication d'un déclencheur électromagnétique, ce déclencheur comprenant un noyau fixe adapté pour être monté sur une culasse, un noyau mobile pouvant se déplacer entre une position éloignée du noyau fixe et une position rapprochée du noyau fixe, et une tige de déclenchement reliée au noyau mobile et s'étendant au travers d'un trou de passage du noyau fixe.

Le procédé selon l'invention est caractérisé en ce qu'il comprend les étapes suivantes : réalisation d'un moule comprenant une empreinte d'un ensemble formé par le noyau fixe, le noyau mobile et la tige de déclenchement, les positions relatives de ces trois pièces étant sensiblement celles qu'elles occupent lorsque les trois pièces sont montées dans le déclencheur et que le noyau mobile est éloigné du noyau fixe ; mise en place dans le moule du noyau fixe et du noyau mobile et injection d'une matière de moulage pour réaliser la tige de déclenchement par surmoulage sur les noyaux fixe et mobile, puis démoulage de l'ensemble ainsi constitué ; et décollage entre le noyau fixe et la tige de déclenchement qui est surmoulée sur le noyau fixe.

Selon une caractéristique préférentielle de l'invention, ladite opération de décollage consiste en l'application d'une force provoquant un déplacement relatif longitudinal entre le noyau fixe et la tige de déclenchement.

Selon une autre caractéristique préférentielle de l'invention, le procédé comprend en outre une étape de montage du noyau fixe contre la culasse, cette étape étant obtenue par une saisie de l'ensemble formé par le noyau fixe, le noyau mobile et la tige de déclenchement surmoulée, cette saisie s'effectuant au niveau du noyau mobile ou de la tige de déclenchement, puis en amenant cet ensemble contre la culasse de façon à provoquer une rencontre avec choc entre le noyau fixe et la culasse, ce choc provoquant à la fois le montage du noyau fixe sur la culasse et le décollage entre le noyau fixe et la tige de déclenchement.

L'invention conceme également un déclencheur électromagnétique comprenant : un noyau fixe adapté pour être monté sur une culasse, un noyau mobile pouvant se déplacer entre une position éloignée du noyau fixe et une position rapprochée du noyau fixe, et une tige de déclenchement reliée au noyau mobile et passant au travers du noyau fixe ladite tige de déclenchement s'étendant à la fois au travers d'un alésage du noyau fixe et au travers d'un trou de passage du noyau mobile la tige de déclenchement étant surmoulée à l'intérieur du noyau mobile, caractérisé en ce que la tige de déclenchement est également surmoulée à l'intérieur du noyau fixe, et que l'alésage est de forme tronconique, d'où il résulte qu'une force provoquant un déplacement relatif longitudinal entre le noyau fixe at la tige de déclenchement peut provoquer un décollage entre le noyau fixe et la tige de déclenchement. Selon une caractéristique préférentielle de l'invention, la tige de déclenchement est réalisée en matière plastique.

Ces objets, caractéristiques et avantages, ainsi que d'autres de la présente invention seront mieux exposés dans la description détaillée d'un exemple de réalisation qui va suivre, illustrée par les dessins annexés parmi lesquels :
la figure 1 est une vue schématique en coupe longitudinale d'un déclencheur électromagnétique de l'art antérieur ;
la figure 2 est une vue schématique en coupe longitudinale d'un déclencheur électromagnétique selon la présente invention ;
la figure 3 représente en coupe longitudinale une partie d'un déclencheur électromagnétique selon l'invention, afin d'illustrer une première étape d'un procédé de fabrication selon l'invention ;
la figure 4 est une vue semblable à celle de la figure 3 illustrant une seconde étape du même procédé de fabrication selon l'invention ; et
la figure 5 est une vue en coupe longitudinale d'un mode de réalisation particulier d'un déclencheur électromagnétique selon l'invention, ce mode de réalisation correspondant à celui représenté sur les figures 3 et 4.

La figure 1 représente un déclencheur électromagnétique de l'art antérieur. Ce déclencheur est représenté de manière schématique et simplifiée parce qu'un tel dispositif est bien connu et parce qu'il n'est donc pas nécessaire de le décrire dans ses moindres détails de construction. De façon générale, un tel déclencheur électromagnétique connu comporte un fourreau 1 qui présente la forme générale d'un tube cylindrique, un noyau fixe 2 qui est emmanché dans l'alésage du fourreau 1 au niveau d'une ses extrémités et un noyau mobile 3 qui est enfilé dans le même alésage du fourreau 1 et qui est mobile axialement à l'intérieur de cet alésage. Le déclencheur comporte en outre un enroulement 4 disposé autour du fourreau 1 et au travers duquel circule un courant électrique devant actionner le déclencheur lorsque son intensité dépasse un seuil prédéterminé. Le déclencheur comporte en outre une culasse fixe 5 sur laquelle est fixé le noyau fixe 2. Le noyau fixe 2 présente une forme générale cylindrique et comporte un alésage axial 6 qui le traverse de part en part. Le noyau mobile 3 présente une forme générale cylindrique et comporte au niveau de son extrémité dirigée vers le noyau fixe 2 un élément de fixation 7 sur lequel est montée de façon fixe une tige de déclenchement 8 qui traverse l'alésage 6 du noyau fixe 2 pour ressortir à l'extérieur au niveau de son extrémité 9 la plus éloignée du noyau mobile 3. Il résulte de cela que l'ensemble formé par le noyau mobile 3, l'élément de fixation 7 et la tige de déclenchement 8 forme une seule pièce mobile qui peut se déplacer axialement entre deux positions extrêmes. Le noyau fixe 2 et le noyau mobile 3 comportent respectivement des faces planes perpendiculaires 10, 11 en regard l'une de l'autre. Le noyau mobile 3 comporte en outre un élément d'amarrage 12 sur lequel est monté un ressort 13 qui exerce en permanence une poussée sur le noyau mobile 3 dans le sens de son écartement par rapport au noyau fixe 2. Lorsqu'un courant électrique circulant dans l'enroulement 4 est inférieur à un seuil prédéterminé, le noyau mobile 3 reste écarté du noyau fixe 2, du fait de l'action du ressort 13, et l'espace séparant les faces 10 et 11 forme un entrefer. Lorsque le courant électrique qui circule dans l'enroulement 4 dépasse ce seuil prédéterminé, le noyau mobile 3 s'approche brusquement du noyau fixe 2 jusqu'à venir en contact avec lui, ce qui provoque le déplacement de la tige 8 dont l'extrémité 9 sort davantage du déclencheur pour venir déclencher l'ouverture d'un contact électrique du disjoncteur (non représenté).

Dans le déclencheur de l'art antérieur représenté sur la figure 1, on peut constater que sa réalisation et son montage ne sont pas aisés. En effet, la tige de déclenchement 8 doit être enfilée au travers du noyau fixe 2 avant d'être fixée rigidement au niveau de son extrémité gauche sur l'élément de fixation 7 qui se projette axialement vers l'extérieur depuis le noyau mobile 3. Comme de tels déclencheurs électromagnétiques sont généralement très miniaturisés, surtout dans le cas d'appareillages électriques du type basse tension, les éléments mécaniques permettant d'assurer la fixation rigide de la tige de déclenchement 8 avec le noyau mobile 3 sont très petits et sont une source de difficulté de montage et une source de fragilité mécanique.

De préférence, l'extrémité 9 de la tige de déclenchement 8 présente un diamètre supérieur au diamètre de l'alésage 6 afin de limiter l'écartement du noyau mobile 3 par rapport au noyau fixe 2. Par conséquent, il est nécessaire dans ce cas de commencer par enfiler la tige de déclenchement 8 au travers de l'alésage 6 du noyau fixe 2 avant de procéder à la fixation rigide de cette tige de déclenchement 8 avec le noyau mobile 3. Cette opération de montage s'est révélée délicate et onéreuse. En outre, un tel déclencheur électromagnétique subit des efforts brutaux ou chocs au niveau ses éléments mobiles constitués par le noyau mobile 3, l'élément de fixation 7 et la tige de déclenchement 8, et ces chocs mécaniques peuvent détériorer rapidement la liaison mécanique entre la tige de déclenchement 8 et le noyau mobile 3.

La figure 2 représente un déclencheur électromagnétique d'une conception générale semblable à celle illustrée par la figure 1 mais dans lequel le noyau mobile, le noyau fixe et la tige de déclenchement comportent des différences dans leur conception et dans leur procédé de fabrication qui constituent l'originalité de la présente invention.

Sur la figure 2, on distingue un fourreau 1 autour duquel est disposé un enroulement 4 et une culasse 5, toutes ces pièces pouvant être identiques à celles décrites en relation avec le déclencheur électromagnétique de l'art antérieur représenté sur la figure 1. Cependant, ce déclencheur selon l'invention comporte un noyau fixe 20 qui présente un alésage 21 qui le traverse de part en part, une tige de déclenchement 22 qui passe au travers de l'alésage 21 et qui passe au travers d'un trou de passage 23 d'un noyau mobile 24 et qui ressort de l'autre côté du noyau mobile 24 de façon à ce que son extrémité libre 25 constitue un élément d'amarrage d'un ressort 13. On voit que la tige 22 forme une seule pièce, de préférence en matière plastique, depuis son extrémité 25 qui sert d'amarrage au ressort 13 jusqu'à son autre extrémité opposée 26 qui permet de déclencher un contact électrique de disjoncteur (non représenté).

L'ensemble de la tige de déclenchement, c'est-à-dire la tige de déclenchement elle-même 22, et ses deux extrémités opposées 25 et 26, constitue une seule pièce en matière plastique. Cette pièce est en fait surmoulée à l'intérieur du trou de passage 23 qui traverse de part en part le noyau mobile 24. Le fait de surmouler la tige de déclenchement 22 dans le trou de passage 23 du noyau mobile 24 assure une liaison rigide définitive de la tige de déclenchement 22 et du noyau mobile 24. Cette liaison présente d'excellentes caractéristiques mécaniques. L'alésage 21 du noyau fixe 20 présente un diamètre légèrement plus grand que celui de la tige de déclenchement 22 au même niveau, afin de permettre le coulissement de ces deux pièces l'une sur l'autre. Le trou 23 qui traverse le noyau mobile 24 peut présenter une partie évasée au niveau des deux extrémités opposées du trou, de sorte que la tige de déclenchement 22 qui épouse la forme du trou 23 reste solidaire du noyau mobile 24 même s'il n'existe pas de réelle adhérence entre la matière de la tige 22 et celle du noyau mobile 24. Par ailleurs, dans ce cas, la tige 22 présente un diamêtre qui varie sans discontinuité tout le long de la tige, ce qui permet d'augmenter la résistance à la fatigue de cette tige 22 et de diminuer sa fragilité. Cela est d'autant plus important que la tige de déclenchement 22 est de préférence réalisée en matière plastique. D'autre part, la présence de cette tige 22 en matière plastique traversant de part en part à la fois le noyau fixe 20 et le noyau mobile 24 limite la masse de ces deux noyaux qui sont métalliques, ce qui réduit la masse de l'ensemble et ce qui améliore sensiblement la vitesse de déclenchement du disjoncteur.

On va se reporter maintenant aux figures 3 et 4 pour décrire de façon plus spécifique un procédé de fabrication, selon la présente invention, de l'ensemble formé par le noyau fixe 20, le noyau mobile 24 et la tige de déclenchement 22, ces pièces venant d'être décrites en relation avec la figure 2.

La figure 3 illustre une première étape du procédé de réalisation d'un tel ensemble. Cette première étape consiste en la réalisation d'un moule particulier (non représenté) qui comprend une empreinte de l'ensemble formé par le noyau fixe 20, le noyau mobile 24 et la tige de déclenchement 22. Les positions relatives de ces trois pièces sont celles qu'elles occupent lorsque les trois pièces 20, 23, 22 sont montées dans le déclencheur alors que le noyau mobile 24 est éloigné du noyau fixe 20 (positions telles que représentées sur la figure 3). Au cours de cette première étape du procédé, on met en place dans un tel moule le noyau fixe 20 et le noyau mobile 24, puis on injecte une matière plastique de moulage qui vient occuper le reste de l'empreinte du moule en se surmoulant contre les noyaux fixe et mobile 20, 24, ce surmoulage s'effectuant simultanément au niveau de l'alésage 21 du noyau fixe 20 et au niveau du trou de passage 23 du noyau mobile 24. La matière plastique ainsi injectée dans le moule constitue la tige de déclenchement 22 du déclencheur électromagnétique. Il résulte de cela que la tige de déclenchement 22 adhère à la fois au noyau fixe 20 et au noyau mobile 24, après démoulage de l'ensemble. L'adhérence de la tige de déclenchement 22 avec le noyau mobile 24 est utile parce qu'elle contribue à assurer la liaison rigide définitive de ces deux pièces.

En d'autres termes, on réalise un moule, par exemple un moule en deux parties présentant un plan de joint passant par l'axe longitudinal de la tige de déclenchement 22, ce moule épousant les formes extérieures de l'ensemble des pièces telles que représentées sur la figure 3. Comme les noyaux sont réalisés en métal, afin de remplir leur fonction magnétique, on peut aisément réaliser le moulage de la tige de déclenchement 22, par exemple en utilisant une matière plastique, en choisissant une température de fusion de cette matière plastique qui n'altère pas le noyau mobile 24 et le noyau fixe 20.

Une étape suivante du procédé de fabrication est illustrée par la figure 4. Au cours de cette étape suivante, on effectue le décollage entre le noyau fixe 20 et la tige de déclenchement 22. Pour effectuer ce décollage, il suffit d'exercer une poussée axiale sur le noyau fixe 20 en direction du noyau mobile 24 (flèche F). L'alésage 21 du noyau fixe 20 peut être cylindrique, mais, dans certains cas, il est préférable que cet alésage 21 (comme cela est représenté sur la figure 4) soit légèrement cônique de telle sorte que son diamètre soit plus grand dans sa partie la plus éloignée du noyau mobile 24. Dans ces conditions, le fait de déplacer le noyau fixe 20 en direction du noyau mobile 24 provoque le décollement du noyau fixe 20 par rapport à la tige de déclenchement 22, et laisse apparaître un léger jeu J entre le noyau mobile 20 et la tige de déclenchement 22. De préférencce, la conicité de l'alésage 21 est relativement faible afin que le jeu J reste faible.

Ensuite, il suffit de monter l'ensemble ainsi constitué par la tige de déclenchement 22, le noyau fixe 20 et le noyau mobile 24, avec les autres pièces classiques qui constituent habituellement un déclencheur électromagnétique, afin de réaliser de la sorte un tel déclencheur électromagnétique, comme cela est illustré par la figure 5. Par conséquent, l'ensemble constitué par la tige de déclenchement 22, le noyau mobile 24 et le noyau fixe 20 peuvent être enfilés au travers d'un fourreau 1 et ensuite, cet ensemble peut être monté sur une culasse 5. Ce montage peut s'effectuer en amenant cet ensemble contre la culasse 5 de façon à ce que le noyau fixe 20 vienne en appui contre la culasse 5 au niveau d'une surface d'appui adaptée 30. Cette opération de montage peut être effectuée en particulier de façon automatique en amenant l'ensemble formé par la tige de déclenchement 22, le noyau fixe 20 et le noyau mobile 24 en face de la culasse 5, puis en déplaçant axialement cet ensemble en direction de la culasse 5 (suivant la flèche H) en exerçant une poussée sur la tige de déclenchement 22, jusqu'à ce que la face d'appui 30 du noyau fixe 20 vienne buter contre la culasse 5. A cet instant, l'effort de réaction de la culasse 5 contre la face 30 du noyau fixe 20 permet d'effectuer le décollement du noyau fixe 20 par rapport à la tige de déclenchement 22. En d'autres termes, on utilise cet effort de réaction d'une manière semblable à l'effort qui est illustré par les flèches F sur la figure 4 afin de provoquer la désolidarisation du noyau fixe par rapport à la tige de déclenchement lors de l'opération de montage. Il résulte de cela que l'ensemble des opérations permettant de réaliser et d'assembler les différentes pièces constituant le déclencheur électromagnétique sont particulièrement simples et économiques. Par conséquent, un tel déclencheur électromagnétique selon l'invention et un tel procédé de fabrication selon l'invention sont particulièrement adaptés à la réalisation de déclencheurs électromagnétiques réalisés en grande série. L'opération de fabrication et l'opération d'assemblage peuvent être effectuées facilement d'une manière entièrement automatique.

Un tel procédé de fabrication selon l'invention permet d'obtenir un renforcement de la tenue mécanique du percuteur et du noyau mobile. Ce procédé permet en outre d'obtenir un allègement du noyau mobile et par conséquent une augmentation de la vitesse de percussion.

Au lieu d'utiliser comme matière de moulage une matière plastique, on peut également utiliser dans certaines applications une matière de moulage métallique amagnétique, notamment à base de zinc, par exemple le produit connu commercialement sous la dénomination ZAMAK(R).

## Revendications

1. Procédé de fabrication d'un déclencheur électromagnétique, ce déclencheur comprenant :
un noyau fixe (20) adapté pour être monté sur une culasse (5) ,
un noyau mobile (24) pouvant se déplacer entre une position éloignée du noyau fixe (20) et une position rapprochée du noyau fixe (20), et
une tige de déclenchement (22) reliée au noyau mobile (24) et s'étendant au travers d'un trou de passage (26) du noyau fixe (20) ;
ce procédé étant caractérisé en ce qu'il comprend les étapes suivantes :
réalisation d'un moule comprenant une empreinte d'un ensemble formé par le noyau fixe (20), le noyau mobile (24) et la tige de déclenchement (22), les positions relatives de ces trois pièces étant celles qu'elles occupent lorsque les trois pièces sont montées dans le déclencheur et que le noyau mobile (24) est éloigné du noyau fixe (20) ;
mise en place dans le moule du noyau fixe (20) et du noyau mobile (24) et injection d'une matière de moulage pour réaliser la tige de déclenchement (22) par surmoulage sur les noyaux fixe (20) et mobile (24), puis démoulage de l'ensemble ainsi constitué ; et
décollage entre le noyau fixe (20) et la tige de déclenchement (22) qui est surmoulée sur le noyau fixe (20).

2. Procédé selon la revendication 1, caractérisé en ce que ladite opération de décollage consiste en l'application d'une force (F) provoquant un déplacement relatif longitudinal entre le noyau fixe (20) et la tige de déclenchement (22).

3. Procédé selon la revendication 2, caractérisé en ce qu'il comprend en outre une étape de montage du noyau fixe (20) contre la culasse (5), cette étape étant obtenue par une saisie de l'ensemble formé par le noyau fixe (20), le noyau mobile (24) et la tige de déclenchement surmoulée (22), cette saisie s'effectuant au niveau du noyau mobile ou de la tige de déclenchement, puis en amenant cet ensemble contre la culasse (5) de façon à provoquer une rencontre avec choc entre le noyau fixe et la culasse, ce choc provoquant à la fois le montage du noyau fixe (20) sur la culasse (5) et le décollage entre le noyau fixe (20) et la tige de déclenchement (22).

4. Procédé selon la revendication 3, caractérisé en ce que le noyau fixe (20) comporte un alésage (21) sur lequel vient se surmouler la tige de déclenchement (22), cet alésage (21) présentant une forme tronconique qui facilite ledit décollage entre le noyau fixe et la tige de déclenchement.

5. Déclencheur électromagnétique comprenant :
. un noyau fixe (20) adapté pour être monté sur une culasse (5),
. un noyau mobile (24) pouvant se déplacer entre une position éloignée du noyau fixe (20) et une position rapprochée du noyau fixe (20), et
. une tige de déclenchement (22) reliée au noyau mobile (24) et passant au travers du noyau fixe (20), ladite tige de déclenchement (22) s'étendant à la fois au travers d'un alésage (21) du noyau fixe (20) et au travers d'un trou de passage (23) du noyau mobile (24), la tige de déclenchement (22) étant surmoulée à l'intérieur du noyau mobile (24),
caractérisé en ce que la tige de déclenchement (22) est également surmoulée à l'intérieur du noyau fixe (20), et que l'alésage (21) est de forme tronconique, d'où il résulte qu'une force (F ; H) provoquant un déplacement relatif longitudinal entre le noyau fixe (20) et la tige de déclenchement (22) peut provoquer un décollage entre le noyau fixe (20) et la tige de déclenchement (22).

6. Déclencheur électromagnétique selon la revendication 5, caractérisé en ce que la tige de déclenchement (22) est réalisée en matière plastique.

7. Déclencheur électromagnétique selon la revendication 5, caractérisé en ce que la tige de déclenchement (22) est réalisée en matière métallique moulable amagnétique, notamment à base de zinc.

8. Déclencheur électromagnétique selon la revendication 5, caractérisé en ce que la surface interne du trou de passage (23) du noyau mobile (24) présente une section dans une zone centrale inférieure à la section dans les deux zones d'extrémité.

## Patentansprüche

1. Verfahren zur Herstellung eines elektromagnetischen Auslösers, wobei dieser Auslöser
einen für die Montage auf einem Joch (5) ausgelegten feststehenden Kein (20),
einen zwischen einer vom feststehenden Kern (20) zurückgezogenen und einer an den feststehenden Kern (20) angenäherten Stellung verschiebbaren beweglichen Kern (24)
sowie einen, mit dem beweglichen Kern (24) verbundenen und eine Durchführungsöffnung (26) des feststehenden Kerns (20) durchragenden Auslösestößel (22) umfaßt
und das erfindungsgemäße Verfahren dadurch gekennzeichnet ist, daß es folgende Schritte umfaßt:
Herstellung einer Form mit einem Abdruck einer aus dem feststehenden Kern (20), dem beweglichen Kern (24) und dem Auslösestößel (22) bestehenden Anordnung, wobei die relative Lage dieser drei Teile zueinander der Lage entspricht, die sie einnehmen, wenn diese drei Teile im Auslöser montiert sind und sich der bewegliche Kern (24) in der vom feststehenden Kern (20) zurückgezogenen Stellung befindet;
Einsetzen des feststehenden Kerns (20) und des beweglichen Kerns (24) in die Form und Einbringen eines Formstoffs zur Herstellung des Auslösestößels (22) durch Einspritzen in den feststehenden (20) und den beweglichen Kern (24) sowie anschließendes Ausformen der gesamten, auf diese Weise hergestellten Anordnung;
Ablösen des feststehenden Kerns (20) von dem in den feststehenden Kern (20) eingespritzten Auslösestößel (22).

2. Verfahren nach Anspruch 1, dadurch gekennzeichnet, daß der genannte Vorgang des Ablösens im Aufbringen einer Kraft (F) besteht, die eine relative Längsverschiebung zwischen dem feststehenden Kern (20) und dem Auslösestößel (22) bewirkt.

3. Verfahren nach Anspruch 2, dadurch gekennzeichnet, daß es einen zusätzlichen Schritt zur Montage des feststehenden Kerns (20) auf dem Joch (5) umfaßt, wobei dieser Schritt durch in Höhe des beweglichen Kerns (20) oder des Auslösestößels (22) erfolgendes Einspannen der aus dem feststehenden Kern (20), dem beweglichen Kern (24) und dem eingespritzten Auslösestößel (22) bestehenden Anordnung und anschließendes Führen dieser Anordnung gegen das Joch (5) ausgeführt wird, derart daß es zu einem stoßartigen Auftreffen des feststehenden Kerns auf dem Joch kommt und dieser Stoß sowohl die Montage des feststehenden Kerns (20) auf dem Joch (5) als auch das Ablösen des feststehenden Kerns (20) vom Auslösestößel (22) bewirkt.

4. Verfahren nach Anspruch 3, dadurch gekennzeichnet, daß der feststehende Kern (20) eine Bohrung (21) aufweist, in die der Auslösestößel (22) eingespritzt wird, wobei diese Bohrung (21) konisch ausgeführt ist, um das genannte Ablösen des feststehenden Kerns vom Auslösestößel zu erleichtern.

5. Elektromagnetischer Auslöser mit
. einem zur Montage auf einem Joch (5) ausgelegten feststehenden Kern (20),
. einem zwischen einer vom feststehenden Kern (20) zurückgezogenen und einer an den feststehenden Kern (20) angenäherten Stellung verschiebbaren beweglichen Kern (24) sowie
. einem, mit dem beweglichen Kern (24) verbundenen und den feststehenden Kern durchragenden Auslösestößel (22), wobei der genannte Auslösestößel (22) sowohl durch eine im feststehenden Kern (20) ausgebildete Bohrung (21) als auch durch eine im beweglichen Kern (24) ausgebildete Durchführungsöffnung (23) geführt und der Auslösestößel (22) in den beweglichen Kern (24) eingespritzt ist, dadurch gekennzeichnet, daß der Auslösestößel (22) auch in den feststehenden Kern (20) eingespritzt ist und daß die Bohrung (21) konisch geformt ist, so daß eine Kraft (F; H), die eine relative Längsverschiebung zwischen dem feststehenden Kern (20) und dem Auslösestößel (22) verursacht, ein Ablösen des feststehenden Kerns (20) vom Auslösestößel (22) bewirken kann.

6. Elektromagnetischer Auslöser nach Anspruch 5, dadurch gekennzeichnet, daß der Auslösestößel (22) aus Kunststoff besteht.

7. Elektromagnetischer Auslöser nach Anspruch 5, dadurch gekennzeichnet, daß der Auslösestößel (22) aus einem unmagnetischen metallischen Formstoff, insbesondere auf Zinkbasis besteht

8. Elektromagnetischer Auslöser nach Anspruch 5, dadurch gekennzeichnet, daß die Innenfläche der Durchführungsöffnung (23) des beweglichen Kerns (24) in einem Mittelabschnitt einen geringeren Querschnitt aufweist als in den beiden Endabschnitten.

## Claims

1. A manufacturing process of an electromagnetic trip device, this trip device comprising :
a fixed core (20) designed to be mounted on a yoke (5),
a plunger (24) able to move between a position separated from the fixed core (20) and a position close to the fixed core (20), and
a trip rod (22) linked to the plunger (24) and extending through a hole (26) for passage through the fixed core (20) ;
this process being characterized in that it comprises the following stages :
manufacture of a mould comprising a casting of an assembly formed by the fixed core (20), plunger (24) and trip rod (22), the relative positions of these three parts being those which they occupy when the three parts are fitted in the trip device and the plunger (24) is separated from the fixed core (20) ;
placing of the fixed core (20) and plunger (24) in the mould and injection of a moulding material to achieve the trip rod (22) by overmoulding on the fixed core (20) and plunger (24), then removal of the assembly thus constituted from the mould ; and
separation between the fixed core (20) and the trip rod (22) which is overmoulded on the fixed core (20).

2. The process according to claim 1, characterized in that said separation operation consists in applying a force (F) bringing about a relative longitudinal movement between the fixed core (20) and the trip rod (22).

3. The process according to claim 2, characterized in that it comprises in addition an assembly stage of the fixed core (20) against the yoke (5), this stage being obtained by seizing the assembly formed by the fixed core (20), plunger (24) and overmoulded trip rod (22), this seizing being performed at the level of the plunger or of the trip rod, and in then moving this assembly up against the yoke (5) so as to cause the fixed core and yoke to meet with an impact, this impact resulting both in assembly of the fixed core (20) on the yoke (5) and in separation of the fixed core (20) from the trip rod (22).

4. The process according to claim 3, characterized in that the fixed core (20) comprises a bore (21) on which the trip rod (22) is overmoulded, this bore (21) presenting a frustum shape which facilitates said separation between the fixed core and the trip rod.

5. An electromagnetic trip device comprising :
a fixed core (20) designed to be mounted on a yoke (5),
a plunger (24) able to move between a position separated from the fixed core (20) and a position close to the fixed core (20), and
a trip rod (22) linked to the plunger (24) and passing through the fixed core (20), said trip rod (22) extending both through a bore (21) of the fixed core (20) and through a passage hole (23) of the plunger (24), the trip rod (22) being overmoulded inside the plunger (24),
characterized in that the trip rod (22) is also overmoulded inside the fixed core (20), and that the bore (21) is frustum-shaped, which results in a force (F ; H) causing a relative longitudinal movement between the fixed core (20) and the trip rod (22) able to bring about separation between the fixed core (20) and the trip rod. (22)

6. The electromagnetic trip device according to claim 5, characterized in that the trip rod (22) is made of plastic material.

7. The electromagnetic trip device according to claim 5, characterized in that the trip rod (22) is made of non-magnetic mouldable metallic material, notably zinc-based.

8. The electromagnetic trip device according to claim 5, characterized in that the internal surface of the passage hole (23) of the plunger (24) presents a cross section in a central zone which is smaller than the cross section in the two end zones.
